# EUROPÄISCHE PATENTSCHRIFT

(11) **EP 3 257 806 B1**
(45) Veröffentlichungstag und Bekanntmachung des Hinweises auf die Patenterteilung: **04.03.2020**
(21) Anmeldenummer: 17176397.2
(22) Anmeldetag: 16.06.2017
(51) Int. Cl.: B66F 17/00, B66F 9/24, B66F 9/22

(54) **VERFAHREN ZUM BETRIEB EINER HYDRAULISCHEN DÄMPFUNGSVORRICHTUNG FÜR EINEN HUBMAST EINES FLURFÖRDERZEUGS UND HYDRAULISCHER ANTRIEB FÜR EINE DÄMPFUNGSEINRICHTUNG**
METHOD FOR OPERATING A HYDRAULIC DAMPING DEVICE FOR A LIFT MAST OF AN INDUSTRIAL TRUCK, AND HYDRAULIC DRIVE FOR A DAMPING DEVICE
PROCÉDÉ DE FONCTIONNEMENT D'UN DISPOSITIF D'AMORTISSEMENT HYDRAULIQUE POUR UN MÂT DE LEVAGE D'UN CHARIOT ÉLÉVATEUR ET ENTRAÎNEMENT HYDRAULIQUE POUR UN DISPOSITIF D'AMORTISSEMENT

(30) Priorität: 17.06.2016 DE 102016111109
(43) Veröffentlichungstag der Anmeldung: 20.12.2017
(73) Patentinhaber: Jungheinrich Aktiengesellschaft, 22047 Hamburg (DE)
(72) Erfinder: Puke, Christian, 21075 Hamburg (DE); Stolten, Thomas, 22967 Tremsbüttel (DE)
(74) Vertreter: Hauck Patentanwaltspartnerschaft mbB

(56) Entgegenhaltungen:
- DE-A1- 10 349 123
- DE-A1-102007 024 817
- DE-A1-102008 025 631
- JP-A- H01 247 304
- US-A1- 2014 277 871

## Beschreibung

Die Erfindung bezieht sich auf ein Verfahren zum Betrieb einer hydraulischen Dämpfungsvorrichtung für einen Hubmast eines Flurförderzeugs nach Anspruch 1 und auf einen hydraulischen Antrieb für eine Dämpfungsvorrichtung für einen Hubmast eines Hochhubflurförderzeugs nach Anspruch 6.

Der Hubmast eines Hochhubfahrzeugs ist je nach Ausfahrhöhe und Belastung mehr oder weniger starken Durchbiegungen ausgesetzt. Diese Durchbiegungen sind nicht nur statisch, sondern können auch Schwingungen unterliegen. Sie beeinträchtigen naturgemäß den Betrieb des Flurförderzeugs, insbesondere beim Ein- und Ausstapeln bei Hochregalen.

Es sind Mittel bekannt, die Auslenkung eines Mastes zu messen und entsprechende Kompensations- oder Dämpfungsmaßnahmen vorzusehen. Die statische Auslenkung kann durch entsprechende Mittel kompensiert werden. Ein Schwingen des Mastes kann nur gedämpft und selten zu Null gemacht werden.

Aus DE 10 2007 024 817 A1 ist ein Schubmaststapler mit einer Steuervorrichtung bekannt geworden, mit der nach einer Betätigung eines Bedienelements der Verlauf der Bewegungsgeschwindigkeit des Stellglieds derart gesteuert wird, dass ein Schwingen des Hubgerüsts weitgehend vermieden wird. Es wird beschrieben, dass das Stellglied nur dann in Abhängigkeit von dem Signal des Sensors angesteuert wird, wenn die Intensität der Schwingung einen Grenzwert überschreitet. Hierbei wir vermieden, dass das Stellglied bei nur geringer Schwingungsintensität des Hubgerüsts fortlaufend Ausgleichsbewegungen ausführt und dabei Energie verbraucht.

Aus US 2014/0277871 A1 ist ein System bekannt, mit dem eine Hubeinrichtung angesteuert werden kann, um innerhalb vorgegebener Grenzen zu bleiben. Bei dem Steuerverfahren wird mit Hilfe eines analytischen Modells das Verhalten des Flurförderzeugs vorausgesagt. Hierzu kann die Steuerung Steuerbefehle bereitstellen, die Anforderungen einer Bedienperson genügen und im Wesentlichen gleichzeitig ein unerwünschtes dynamisches Verhalten, wie beispielsweise Mastschwingungen vermeiden. Hierdurch erfolgt eine Onlinesteuerung während des Betriebs.

Die Erfindung bezieht sich auf den Betrieb einer Dämpfungsvorrichtung, insbesondere einer solchen, die hydraulisch betrieben wird. Zu diesem Zweck ist mindestens ein Hydraulikzylinder vorgesehen, der einerseits am Masthalter angelenkt und andererseits gelenkig mit dem Hubmast verbunden ist. Ein solcher Hydraulikzylinder kann als ein Mastneigezylinder ausgeführt sein. Auch kann der Betrieb der Dämpfungsvorrichtung auf einen zwischen einem verschieblichen Masthalter und einem Fahrzeugrahmen wirkenden Hydraulikzylinder als Mastschubzylinder zurückgreifen. Durch eine Betätigung des beispielsweise als Mastneige- oder Mastschubzylinder ausgebildeten Hydraulikzylinders, der dem Schwingungsverhalten des Mastes entgegengesetzt arbeitet, ist es möglich, die Schwingung des Mastes zu dämpfen.

Der Erfindung liegt daher die Aufgabe zugrunde, ein Verfahren zum Betrieb einer hydraulischen Dämpfungsvorrichtung für einen Hubmast eines Flurförderzeugs zu schaffen bzw. einen hydraulischen Antrieb für eine derartige Dämpfung seinrichtung.

Diese Aufgabe wird durch die Merkmale der Ansprüche 1 und 6 gelöst.

Bei dem erfindungsgemäßen Verfahren wird die Auslenkung des Hubmastes gemessen und die Messwerte werden in eine Steuervorrichtung für die Dämpfungsvorrichtung gegeben. Die Steuervorrichtung ermittelt nach Maßgabe der Messwerte ein Stellsignal für einen eine Hydraulikpumpe antreibenden Elektromotor der Dämpfungsvorrichtung. In die Steuervorrichtung werden auch ein oder mehrerer Betriebsparameter eingegeben, aus welchen eine zeitnah oder unmittelbar bevorstehende Auslenkung des Hubmastes ableitbar ist. Die Steuervorrichtung erzeugt nach Maßgabe des oder der Betriebsparameter ein Voraussignal, und dieses Voraussignal führt zur Erzeugung eines Stellsignals für den Elektromotor derart, dass der Elektromotor mit einer minimalen Drehzahl in Betrieb gesetzt wird. Durch die minimale Drehzahl wird durch Vorgabe einer Minimaldrehzahl eine zeitliche Verzögerung für den Dämpfungsbetrieb vermieden.

Bei der Erfindung wird von folgenden Überlegungen ausgegangen. Bei der Bedienung eines hydraulischen Antriebs wird durch eine Bedieneingabe, zum Beispiel mittels Pedalen, Steuerknüppeln, Hebeln usw. eine Geschwindigkeit für einen hydraulischen Zylinder vorgegeben. Dieser soll mit einer zur Auslenkung des Bedienelements proportionalen Geschwindigkeit bewegt werden. Diese Vorgabe wird in einer Steuervorrichtung (elektronische Steuerung) mit Kenntnis der Kolben- oder Ringfläche des Zylinders in einen entsprechenden Volumenstrom umgerechnet. Um diesen Volumenstrom zu erreichen, wird die Menge des von einer Pumpe geförderten Hydraulikmediums über die Vorgabe einer Drehzahl für einen antreibenden Elektromotor eingestellt. Ein von der Steuervorrichtung gesteuertes Ventil bestimmt über die Stellung eines Schiebers, wann der Hydraulikzylinder beaufschlagt wird und wie groß der in den Hydraulikzylinder fließende Volumenstrom ist, um Auslenkungen des Hubmastes zu dämpfen. Dies erfolgt unabhängig vonder im Dämpfungsbetrieb vorgegebenen Geschwindigkeit durch die Steuervorrichtung oder einem Bediener.

In einer bevorzugten Weiterbildung des erfindungsgemäßen Verfahrens ist vorgesehen, dass der oder die Betriebsparameter, aus welchen zeitnah oder unmittelbar bevorstehende Auslenkungen des Mastes ableitbar sind, den Betrieb des Hubmastes betreffen. Bei der Verwendung eines Hubmastes kann der Betriebsparameter auch die Verstellbewegung, sei es eine Mastneigung oder ein Mastschub des Mastes betreffen. Ferner können alternativ oder zusätzlich der oder die Betriebsparameter den Betrieb des Fahrantriebs oder eines anderen Antriebs an dem Flurförderzeug betreffen. Die Verwendung des Fahrantriebs erlaubt es, zu erkennen, wann durch das Verfahren des Flurförderzeugs Schwingungen in dem Hubmast induziert werden können. Ebenfalls kann bei dem oder den Betriebsparametern auf eine Betätigung einer Bremse oder eines Bremssignalgebers abgestellt werden. Durch den Einsatz der Bremse werden ebenfalls Schwingungen in dem Hubgerüst ausgelöst, so dass die Betätigung eines Bremssignalgebers oder die Betätigung der Bremse selbst ein guter Indikator für eine zu erwartende Schwingung des Hubgerüsts ist. Auch kann vorgesehen sein, dass als Betriebsparameter auf eine gemessene Beschleunigung oder Verzögerung abgestellt wird. Diese löst ebenfalls Schwingungen in dem Hubgerüst aus. Eine gemessene Beschleunigung oder Verzögerung des Flurförderzeugs kann auch unabhängig von einem Bremsvorgang oder dem Fahrantrieb auftreten, beispielsweise indem das Fahrzeug eine Rampe hinauf oder eine Rampe hinunter fährt.

Die Umsetzung der Geschwindigkeitsvorgabe zu der sich einstellenden Geschwindigkeit erfolgt naturgemäß zeitlich verzögert. Verantwortlich hierfür sind die Haftreibung des Systems, die Rechenzeit und die Signalübertragung der elektronischen Steuerung sowie auch die Massenträgheit der Bewegungselemente. Diese Verzögerung, die auch als Totzeit bezeichnet wird, führt insbesondere bei sprunghaften Bedieneingaben aus dem Ruhezustand zu einem relativ großen Wert. Das gleiche gilt natürlich auch, wenn die Geschwindigkeitsvorgabe nicht durch Bedienelemente, sondern innerhalb einer elektronischen Steuervorrichtung erzeugt wird.

Ist der Motor, der die Hydraulikpumpe antreibt, ein Elektromotor, ist dieser im Ruhezustand entmagnetisiert und verbraucht keine Energie. Wird der Motor aus der Ruhe in Bewegung gesetzt, muss erst eine Magnetisierung erfolgen, und es müssen Haftreibungskräfte überwunden werden. Ebenso kommt es beim Umkehren der Geschwindigkeit von einer positiven zu einer negativen Geschwindigkeit oder umgekehrt zu einem Nulldurchgang der Geschwindigkeit, bei dem der Elektromotor entmagnetisiert wird und für kurze Zeit stillsteht.

Deshalb ist bei der Erfindung vorgesehen, vor dem Eintreten des Dämpfungsbetriebes den Elektromotor mit einer minimalen Drehzahl zu betreiben, unabhängig von der im Dämpfungsbetrieb vorgegebenen Geschwindigkeit durch die Steuervorrichtung oder einen Bediener.

Bei der Erfindung wird davon Gebrauch gemacht, dass für den Betrieb eines Hubmastes eines Hochhubfahrzeugs eine Reihe von Betriebsparametern des Fahrzeugs vorliegen bzw. gemessen werden können, die einzeln oder in Kombination andeuten, dass eine Auslenkung bzw. Schwingung des Hubmastes zu erwarten steht. Als Beispiel sei genannt, dass die Hubvorrichtung im Hubmast ein Signal bekommt, eine Last auf eine bestimmte Höhe anzuheben. Es liegt auf der Hand, dass das Anheben aus einer bodennahen Position zunächst noch nicht zu einer merklichen Auslenkung oder Schwingung des Mastes führt, sondern diese erst eintritt, wenn die Last eine bestimmte Höhe erreicht hat. Bei Vorliegen eines derartigen Betriebszustands wird erfindungsgemäß das Voraussignal erzeugt, nach Maßgabe dessen der Elektromotor für den Antrieb der Dämpfungsvorrichtung bereits mit einer minimalen Drehzahl in Gang gesetzt wird. Dieses vorzeitige Ingangsetzen des Elektromotors hat den großen Vorteil, dass eine schnellere Reaktion auf den bevorstehenden Dämpfungsbetrieb ermöglicht ist. Durch den vorzeitigen Antrieb des Elektromotors ist dieser bereits magnetisiert und es sind die Haftreibungskräfte überwunden. Ebenfalls kann mit Hilfe des Vorausbetriebs des Elektromotors in den hydraulischen Elementen ein Druck vorgehalten werden, der sonst erst nach Anlauf der Pumpe beim Start des Dämpfungsbetriebs aufgebaut werden müsste. Außerdem ist auch ein Nachlauf des Motors nach einem Verfahren des Hydraulikzylinders möglich, da nach einer Bedieneingabe eine weitere Vorgabe wahrscheinlich ist.

Die Drehzahl des Elektromotors im Vorausbetrieb kann sehr klein sein, da - wie gesagt - Haftreibungskräfte und Druckaufbau auch bei dieser Geschwindigkeit überwunden bzw. erfolgen können, um die Reaktionszeit möglichst klein zu halten.

Der Betrieb des Elektromotors mit der minimalen Drehzahl findet nur über einen begrenzten Zeitraum statt. Entweder wird im Anschluss ein weiterer Betrieb des Elektromotors bzw. des hydraulischen Antriebs nicht gefordert oder aber bereits während des Zeitraums erfolgt das Hochfahren des Elektromotors mit Betriebsdrehzahl zum entsprechenden Antrieb der Pumpe und zur entsprechenden Versorgung des Hydraulikzylinders für die Dämpfungsvorrichtung.

Die Erfindung wird nachfolgend anhand von zwei Diagrammen näher erläutert.

Das erste Diagramm zeigt das Geschwindigkeitsprofil eines Hydraulikzylinders über der Zeit für den Verlauf einer Soll-Geschwindigkeit, einer Ist-Geschwindigkeit und einer Bereitschaftsgeschwindigkeit.

Das zweite Diagramm zeigt den Verlauf der Drehzahl eines Elektromotors für eine Soll-Drehzahl, eine Ist-Drehzahl und eine Bereitschaftsdrehzahl.

In dem Geschwindigkeitsprofil mit dem zugehörigen Profil für die Motordrehzahl ist das unterschiedliche Verhalten eines Hydrauliksystems mit und ohne einsatzbereitem Betrieb gezeigt. Zum Zeitpunkt Tₛₜₐᵣₜ wird ein Betriebszustand erreicht, zu dem der Motor in Bereitschaft versetzt wird und die minimale Drehzahl Nₘᵢₙ vorgegeben wird. In der Situation A steigt die Sollwert-Vorgabe Vₛₒₗₗ der Geschwindigkeit sprunghaft an. Die Geschwindigkeit des betriebsbereiten Systems V_{ist, bereit} folgt diesem Signal schneller als die Geschwindigkeit Vist, da die Totzeit t_{Tot, Ruhe} für diesen Fall geringer ist. In Situation b ist das Verhalten beider Systeme gleich, da die Veränderung nur Auswirkungen auf das Verhalten um die Ruhelage hat, wodurch die Totzeit t_{Tot} gleich ist. Die Umkehr der Bewegungsrichtung ist in Situation c dargestellt. Trotz Nulldurchgang des Sollwerts hält das betriebsbereite System die Mindestdrehzahl nₘᵢₙ, sodass der folgende Sprung schneller umgesetzt werden kann. Der Hydraulikzylinder befindet sich weniger lange in Ruhe und t_{Tot}, Umkehr ist kleiner. Zum Zeitpunkt t_{Ende} wird der einsatzbereite Betrieb beendet, da eine definierte Zeit nach Beendigung der Sollwertvorgabe vergangen ist und eine Betriebssituation erreicht ist, in der ein schnelles Reaktionsverhalten nicht für nötig befunden wird.

Wie aus dem Drehzahldiagramm hervorgeht, ist nur eine geringe Drehzahl erforderlich, um eine kürzere Reaktionszeit zu erhalten.

## Patentansprüche

1. Verfahren zum Betrieb einer hydraulischen Dämpfungsvorrichtung für einen Hubmast eines Flurförderzeugs, bei dem Auslenkungen des Hubmastes gemessen und die Messwerte in eine Steuervorrichtung für die Dämpfungsvorrichtung gegeben werden und die Steuervorrichtung nach Maßgabe der Messwerte Stellsignale für einen eine Hydraulikpumpe antreibenden Elektromotor erzeugt, bei dem ferner in der Steuervorrichtung ein oder mehrere Betriebsparameter gespeichert werden, aus welchen eine zeitnah oder unmittelbar bevorstehende Auslenkung des Mastes ableitbar ist und die Steuervorrichtung nach Maßgabe der Betriebsparameter ein Voraussignal erzeugt zur Erzeugung eines Stellsignals für den Elektromotor derart, dass der Elektromotor vor dem Eintreten eines Dämpfungsbetriebes mit einer minimalen Drehzahl (Nₘᵢₙ) in Betrieb gesetzt wird, unabhängig von der im Dämpfungsbetrieb vorgegebenen Geschwindigkeit (Nₛₒₗₗ) durch die Steuervorrichtung oder einen Bediener.

2. Verfahren nach Anspruch 1, **dadurch gekennzeichnet, dass** der oder die Betriebsparameter den Betrieb des Mastes betreffen.

3. Verfahren nach Anspruch 1 oder 2, **dadurch gekennzeichnet, dass** der oder die Betriebsparameter den Betrieb des Fahrantriebs oder einen sonstige Antrieb des Flurförderzeugs betreffen.

4. Verfahren nach einem der Ansprüche 1 bis 3, **dadurch gekennzeichnet, dass** der oder die Betriebsparameter eine Betätigung einer Bremse und/oder eines Bremssignalgebers betreffen.

5. Verfahren nach einem der Ansprüche 1 bis 4, **dadurch gekennzeichnet, dass** der oder die Betriebsparameter eine gemessene Beschleunigung oder Verzögerung betreffen.

6. Hydraulischer Antrieb für eine Dämpfungseinrichtung für einen Hubmast eines Hochhubflurförderzeugs, wobei der Antrieb einen Elektromotor, eine von dem Elektromotor angetriebene Pumpe und mindestens einen von der Pumpe angetriebenen Hydraulikzylinder und eine Steuervorrichtung aufweist, die den Hydraulikzylinder nach Maßgabe der Auslenkung des Hubmastes gegenüber der Vertikalen zur Dämpfung der Auslenkung aktiviert, **dadurch gekennzeichnet, dass** die Steuervorrichtung ausgebildet ist um aus einem oder mehreren Betriebsparametern für den Hubmast abzuleiten, dass eine Auslenkung des Mastes zeitnah oder unmittelbar bevorsteht und ein Voraus signal zu erzeugen und die Steuervorrichtung ferner ausgebildet ist nach Maßgabe des Voraussignals ein Stellsignal für den Elektromotor zu erzeugen, derart, dass dieser vor dem Eintreten eines Dämpfungsbetriebs mit einer minimalen Drehzahl (Nₘᵢₙ) in Betrieb gesetzt wird und die Pumpe über ein Steuerventil den Hydraulikzylinder mit Hydraulikmedium versorgt, unabhängig von der im Dämpfungsbetrieb vorgegebenen Geschwindigkeit (Nₛₒₗₗ) durch die Steuervorrichtung oder eines Bedieners.

7. Hydraulischer Antrieb nach Anspruch 6, **dadurch gekennzeichnet, dass** die minimale Drehzahl (Nₘᵢₙ) kleiner ist als eine Drehzahl des Elektromotors in einem Dämpfungsbetrieb.

8. Hydraulischer Antriebnach Anspruch 6 oder 7, **dadurch gekennzeichnet, dass** der Elektromotor zu einem Betrieb ausgebildet ist, der mit der minimalen Drehzahl nach einem begrenzten Zeitraum beendet wird.

9. Hydraulischer Antrieb nach einem der Ansprüche 6 bis 8, **dadurch gekennzeichnet, dass** der oder die Betriebsparameter den Betrieb des Hubmastes betreffen.

10. Hydraulischer Antrieb nach einem der Ansprüche 6 bis 9, **dadurch gekennzeichnet, dass** der oder die Betriebsparameter den Betrieb des Fahrantriebes oder einen sonstigen Antrieb betreffen.

11. Hydraulischer Antrieb nach einem der Ansprüche 6 bis 10, **dadurch gekennzeichnet, dass** der die Betriebsparameter eine Betätigung eines Bremse und/oder eines Bremssignalgebers betreffen.

12. Hydraulischer Antrieb nach einem der Ansprüche 6 bis 11, **dadurch gekennzeichnet, dass** ein Sensor dazu vorgesehen ist, der dazu ausgebildet ist, eine Beschleunigung oder Verzögerung zu erfassen und die erfasste Beschleunigung an die Steuervorrichtung als Betriebsparameter anzulegen.

## Claims

1. Method for operating a hydraulic damping device for a lifting mast of an industrial truck, in which deflections of the lifting mast are measured and the measured values are fed into a control device for the damping device and the control device generates actuating signals for an electric motor driving a hydraulic pump in accordance with the measured values, in which, furthermore, one or more operating parameters are stored in the control device, from which a prompt or imminent deflection of the mast can be derived, and the control device generates a preliminary signal in accordance with the operating parameters for generating an actuating signal for the electric motor in such a way that the electric motor is put into operation at a minimum rotational speed (Nₘᵢₙ) before the occurrence of a damping operation, independent of the speed (Nₛₒₗₗ) predetermined in the damping operation by the control device or an operator.

2. Method according to claim 1, **characterized in that** the operating parameter or parameters concern the operation of the mast.

3. Method according to claim 1 or 2, **characterized in that** the operating parameter or parameters concern the operation of the traction drive or another drive of the industrial truck.

4. Method according to any one of claims 1 to 3, **characterized in that** the operating parameter or parameters concern an actuation of a brake and/or a brake signal generator.

5. Method according to any one of claims 1 to 4, **characterized in that** the operating parameter or parameters concern a measured acceleration or deceleration.

6. Hydraulic drive for a damping device for a lifting mast of a high-lift industrial truck, the drive having an electric motor, a pump driven by the electric motor and at least one hydraulic cylinder driven by the pump, and a control device which activates the hydraulic cylinder in accordance with the deflection of the lifting mast in relation to the vertical in order to damp the deflection, **characterized in that** the control device is designed to derive one or more operating parameters for the lifting mast, that a deflection of the mast is prompt or imminent and to generate a preliminary signal and the control device is further designed to generate an actuating signal for the electric motor in accordance with the preliminary signal in such a way that the electric motor is put into operation at a minimum rotational speed (Nₘᵢₙ) before the occurrence of a damping operation and the pump supplies the hydraulic cylinder with hydraulic medium via a control valve, independently of the speed (Nₛₒₗₗ) predetermined in damping operation by the control device or an operator.

7. Hydraulic drive according to claim 6, **characterized in that** the minimum rotational speed (Nₘᵢₙ) is lower than a rotational speed of the electric motor in a damping mode.

8. Hydraulic drive according to claim 6 or 7, **characterized in that** the electric motor is designed to operate at the minimum speed only for a limited period of time.

9. Hydraulic drive according to any of claims 6 to 8, **characterized in that** the operating parameter or parameters concern the operation of the lift mast.

10. Hydraulic drive according to any one of claims 6 to 9, **characterized in that** the operating parameter or parameters concern the operation of the traction drive or any other drive.

11. Hydraulic drive according to one of claims 6 to 10, **characterized in that** the operating parameters concern an actuation of a brake and/or a brake signal generator.

12. Hydraulic drive according to one of claims 6 to 11, **characterized in that** a sensor is provided which is designed to detect an acceleration or deceleration and to apply the detected acceleration to the control device as an operating parameter.

## Revendications

1. Procédé pour le fonctionnement d'un dispositif d'amortissement hydraulique pour un mât de levage d'un chariot élévateur, dans lequel des déviations du mât de levage sont mesurées et les valeurs de mesure sont fournies à un dispositif de commande pour le dispositif d'amortissement et le dispositif de commande génère des signaux de réglage conformément aux valeurs de mesure pour un moteur électrique entraînant une pompe hydraulique, dans lequel un ou plusieurs paramètres de fonctionnement sont en outre enregistrés dans le dispositif de commande, à partir desquels une déviation proche ou imminente du mât peut être déduite, et le dispositif de commande génère un signal préalable conformément aux paramètres de fonctionnement pour générer un signal de réglage pour le moteur électrique, de telle façon que le moteur électrique est mis en marche à une vitesse de rotation minimale (Nₘᵢₙ) avant une opération d'amortissement, indépendamment de la vitesse prédéfinie (Nₛₒₗₗ) pendant l'opération d'amortissement par le dispositif de commande ou un opérateur.

2. Procédé selon la revendication 1, **caractérisé en ce que** le ou les paramètres de fonctionnement concernent le fonctionnement du mât.

3. Procédé selon la revendication 1 ou 2, **caractérisé en ce que** le ou les paramètres de fonctionnement concernent le fonctionnement de l'entraînement de déplacement ou d'un autre entraînement du chariot élévateur.

4. Procédé selon l'une des revendications 1 à 3, **caractérisé en ce que** le ou les paramètres de fonctionnement concernent un actionnement d'un frein et/ou d'un émetteur de signaux de freinage.

5. Procédé selon l'une des revendications 1 à 4, **caractérisé en ce que** le ou les paramètres de fonctionnement concernent une accélération mesurée ou un retard mesuré.

6. Entraînement hydraulique pour un dispositif d'amortissement destiné à un mât de levage d'un chariot élévateur, dans lequel l'entraînement présente un moteur électrique, une pompe entraînée par le moteur électrique et au moins un cylindre hydraulique entraîné par la pompe et un dispositif de commande activant le cylindre hydraulique conformément à la déviation du mât de levage par rapport à la verticale pour amortir la déviation, **caractérisé en ce que** le dispositif de commande est conçu pour déduire l'imminence ou l'arrivée d'une déviation du mât et générer un signal préalable, et le dispositif de commande est en outre conçu pour générer un signal de réglage pour le moteur électrique conformément au signal préalable, de telle façon que celui-ci est mis en marche à une vitesse de rotation minimale (Nₘᵢₙ) avant une opération d'amortissement et que la pompe alimente le cylindre hydraulique en fluide hydraulique par le biais d'une soupape de commande, indépendamment de la vitesse prédéfinie (Nₛₒₗₗ) pendant l'opération d'amortissement par le dispositif de commande ou un opérateur.

7. Entraînement hydraulique selon la revendication 6, **caractérisé en ce que** la vitesse de rotation minimale (Nₘᵢₙ) est inférieure à une vitesse de rotation du moteur électrique pendant une opération d'amortissement.

8. Entraînement hydraulique selon la revendication 6 ou 7, **caractérisé en ce que** le moteur électrique est conçu pour un fonctionnement se terminant après une durée limitée avec la vitesse de rotation minimale.

9. Entraînement hydraulique selon l'une des revendications 6 à 8, **caractérisé en ce que** le ou les paramètres de fonctionnement concernent le fonctionnement du mât de levage.

10. Entraînement hydraulique selon l'une des revendications 6 à 9, **caractérisé en ce que** le ou les paramètres de fonctionnement concernent le fonctionnement de l'entraînement de déplacement ou un autre entraînement.

11. Entraînement hydraulique selon l'une des revendications 6 à 10, **caractérisé en ce que** le ou les paramètres de fonctionnement concernant un actionnement d'un frein et/ou d'un émetteur de signaux de freinage.

12. Entraînement hydraulique selon l'une des revendications 6 à 11, **caractérisé en ce qu'**il est prévu un capteur conçu pour détecter une accélération ou un retard et pour appliquer l'accélération détectée au dispositif de commande en tant que paramètre de fonctionnement.
